# EUROPÄISCHE PATENTSCHRIFT

(11) **EP 0 842 091 B1**
(45) Veröffentlichungstag und Bekanntmachung des Hinweises auf die Patenterteilung: **02.06.1999**
(21) Anmeldenummer: 96929210.1
(22) Anmeldetag: 05.08.1996
(51) Int. Cl.: B65D 1/36, A47G 23/04, B65D 8/14

(54) **BEHÄLTNIS, INSBESONDERE FÜR SPEISEN**
CONTAINER, IN PARTICULAR A CONTAINER FOR FOOD
RECIPIENT, NOTAMMENT POUR ALIMENTS

(30) Priorität: 04.08.1995 DE 19528771
(43) Veröffentlichungstag der Anmeldung: 20.05.1998
(73) Patentinhaber: Pappler, Robert, 84539 Ampfing (DE)
(72) Erfinder: Pappler, Robert, 84539 Ampfing (DE)
(74) Vertreter: Winter, Brandl, Fürniss, Hübner, Röss, Kaiser, Polte, Kindermann Partnerschaft
(86) Internationale Anmeldenummer: EP9603461
(87) Internationale Veröffentlichungsnummer: WO9706067

(56) Entgegenhaltungen:
- WO-A-95/26303
- DE-A- 4 412 736
- FR-A- 2 301 449
- US-A- 4 081 646
- US-A- 4 653 685

## Beschreibung

Die Erfindung betrifft ein aus zwei Schalen bestehendes Behältnis, insbesondere für Speisen, gemäß dem Oberbegriff des Patentanspruchs 1. Solche Behältnisse werden regelmäßig dann eingesetzt, wenn es darum geht, Speisen, insbesondere warme Speisen in einer Großküche zusammenzustellen und dann durch ein geeignetes Logistik-System an Endverbraucher, wie z.B. Krankenhäuser oder dergleichen zu liefern. Ein Behältnis der eingangs beschriebenen Art ist beispielsweise in den älteren Patentanmeldungen P 43 25 205, P 19506394, P 44 10 945 bzw. P 19526719.2 des Anmelders beschrieben. Der Offenbarungsgehalt dieser älteren Patentanmeldungen soll in diese vorliegende Patentanmeldung mit einbezogen werden.

Bei solchen Behältnissen kommt es darauf an, daß die beiden Schalen einerseits mit guter Abdichtung der darin vorgesehenen Vertiefungen miteinander verbunden werden können, daß jedoch gleichzeitig ein Verriegelungsmechanismus zur lösbaren Verbindung der Schalen vorliegt, der mit einfachen Handgriffen auch von Personen geöffnet werden kann, die beispielsweise aufgrund Ihres Alters nicht mehr in der Lage sind, eine komplizierte technische Kinematik zu erfassen bzw. mit ihren Händen bzw. Fingern punktuell große Kräfte aufzubringen. Gleichzeitig muß die Verriegelung so beschaffen sein, daß sie den hygienetechnischen Anforderungen, die an derartige Behältnisse gestellt werden, wie z.B. eine leichte Säuberbarkeit in maschinellen Spülanlagen, gerecht werden. In diesem Zusammenhang ist es wichtig, sogenannte Spülschatten zu vermeiden und die Anzahl der zu reinigenden Komponenten auf ein Minimum zu reduzieren.

Außerdem sind derartige Behältnisse so zu gestalten, daß sie auch über verhältnismäßig lange Zeiträume hinweg in der Lage sind, Speisen in den Behältnissen auf der entsprechenden Soll-Temperatur zu halten.

Zu diesem Zweck wurde bereits vorgeschlagen, die Behältnisse von einer Isolierkörper-Anordnung zu umschließen, wobei sich in diesem Fall die Aufgabe stellt, diese Isolierkörper-Anordnung einerseits verliersicher und andererseits mit einem Minimum an Montage-Handgriffen am Behältnis zu sichern.

Aufgabe der Erfindung ist es, ein Behältnis der eingangs beschriebenen Art derart weiterzubilden, daß die vorstehend genannten, sich teilweise widersprechenden Anforderungen erfüllt werden, wobei besonderer Wert darauf gelegt werden soll, daß die Bedienung für die Schalenverriegelung einfach gehalten ist und für zusätzliche Zwecke bei der Handhabung der Behältnisse herangezogen werden kann.

Diese Aufgabe wird durch die Merkmale des Patentanspruchs 1 gelöst.

Erfindungsgemäß wird der Betätigungsabschnitt der Lasche so orientiert, daß er einerseits zuverlässig von einem Finger erfaßt und betätigt werden kann, andererseits jedoch eine vom Einfassungsrand weg nach außen weisende Fläche erhält, die elastisch nachgibt. Damit kann der Betätigungsabschnitt als Federeinrichtung herangezogen werden, die in Vorspannkraft für die Fixierung der Isolierkörper-Anordnung am Behältnis genutzt werden kann.

Aus der US4081646 ist ein Behältnis zum Aufbewahren und Transportieren von Speisen beschrieben. Dieses Behältnis weist einen Boden- und einen Deckelteil auf, wobei jedes sich gegenüberliegende Vertiefungen aufweist. Zur Verriegelung ist eine Lasche am Deckelteil vorgesehen, welche abschnittsweise den Fassungsrand zur Verriegelung bzw. zum Schließen hintergreift.

Aus der US4653685 ist ein Behältnis zur Aufbewahrung und Transport von Speisen bekannt, welches jedenfalls ein Boden- und einen Deckelteil aufweist. Zur Verriegelung bzw. zum Verschließen des Behältnisses sind jeweils an mehreren Stellen Laschen vorgesehen, die in entsprechende Öffnungen des Bodenteils eingefügt werden.

Weitere Ausgestaltungen der Erfindung sind Gegenstand der Unteransprüche.

Mit der Weiterbildung des Patentanspruchs 2 ergibt sich der Vorteil, daß der Betätigungsabschnitt auch dann mit Leichtigkeit von einem Finger hintergriffen werden kann, wenn keine zusätzlichen Aussparungen in der anderen Schale vorgesehen sind. Die Geometrie der Schale wird dadurch einfacher.

Grundsätzlich ist es möglich, den Knick so zu gestalten, daß der Betätigungsabschnitt mit dem Stegabschnitt einen spitzen Winkel einschließt, d.h. daß der Betätigungsabschnitt bezüglich des Stegabschnitts zurückgebogen wird. Eine besonders raumsparende Anordnung ergibt sich jedoch darin, wenn das Behältnis gemäß Patentanspruch 3 weitergebildet ist, wobei in diesem Fall der stumpfe Winkel vorzugsweise im Bereich zwischen 140 und 160° liegt.

Um die Elastizität der Lasche und die Wirkung des Materialscharniers zu steuern, ist es von Vorteil, den Stegabschnitt gemäß Patentanspruch 4 mit einem Durchbruch auszustatten. Auf diese Weise entsteht zu beiden Seiten des Durchbruchs je ein Materialscharnier. Dies erlaubt es, die Lasche verhältnismäßig breit auszubilden, d.h. die Verriegelung über eine verhältnismäßig lange Strecke auszubilden, ohne dabei jedoch die zum Lösen der Verriegelung erforderlichen Kräfte allzu groß werden zu lassen. Die Steuerung der Lösekraft ergibt sich durch die restliche Materialstärke im Bereich des Materialscharniers. Zusätzlich läßt sich die Elastizität des Materialscharniers über die Wandstärke des Stegabschnitts mit einfachen Mitteln steuern.

Wenn das Materialscharnier gemäß Patentanspruch 8 außerhalb des Einfassungsrands, vorzugsweise außerhalb des Stegabschnitts liegt, ergibt sich der zusätzliche Vorteil, daß sich bei der Aufbringung der Kraft zum Lösen der Verriegelung der Einfassungsrand nicht verwindet. Es ist damit möglich, die Stabilität des Einfassungsrandes unabhängig von der Elastizität bzw. der Verriegelungskraft des Betätigungsabschnitts einzustellen. Ferner wird auf diese Weise eventuell auftretenden Verkantungen zwischen den Einfassungsrändern der sich gegenüberliegenden Schalen wirksam entgegengewirkt.

Das Behältnis kann mehrere Laschen der vorstehend beschriebenen Art über den Umfang verteilt aufweisen. Es hat sich jedoch gezeigt, daß mit der erfindungsgemäßen Gestaltung der Lasche in jedem Fall ausreichend große Verriegelungskräfte aufgebracht werden können, wenn lediglich zwei Verriegelungsbereiche vorzugsweise an den einander gegenüberliegenden Seiten des Einfassungsrandes vorgesehen sind. Eine besonders einfache Gestaltung ergibt sich mit der Weiterbildung des Patentanspruchs 9, gemäß dem lediglich eine Lasche der vorstehend beschriebenen Art vorhanden ist, wobei auf der gegenüberliegenden Seite lediglich ein einfacher gestalteter Verriegelungsabschnitt vorgesehen wird, der nur die Aufgabe hat, wie eine Klammer zu wirken.

Wie eingangs bereits zum Ausdruck gebracht, läßt sich das Behältnis in besonders vorteilhafter Weise mit einer Isolierkörper-Anordnung gemäß Patentanspruch 11 kombinieren. Die Elastizität der Lasche wird in diesem Fall in vorteilhafter Weise dazu herangezogen, einen Kraftspeicher bereitzustellen, mit dem die Isolierkörper ständig in eine Verriegelungsstellung vorgespannt werden. Dies ist insbesondere dann von Vorteil, wenn die Verriegelungskörper über eine Schnappverbindung miteinander gekoppelt werden. Die Elastizität der Lasche führt in diesem Fall zu dem Vorteil, daß die Schnappkraft wesentlich leichter gesteuert werden kann, ohne Gefahr zu laufen, daß nach wiederholtem Abnehmen und Aufsetzen der Isolierkörper ein Nachlassen der Schnappverbindung auftritt. Im einzelnen kann die Elastizität bzw. die Nachgiebigkeit der Lasche bzw. des Betätigungsabschnitts der Lasche dazu genutzt werden, beim Aufsetzen des betreffenden Isolierkörper-Teils (Boden- oder Deckelteil) eine geringe Längsverschiebung dieses Isolierkörperteils zuzulassen, bis der Schnappeingriff vollständig vorliegt. Anschließend wird die gespeicherte Federkraft dazu genutzt, das Isolierkörperteil um das Hinterschnittmaß des Schnappeingriffs zurückzuschieben und so für eine feste, formschlüssige Verriegelung der beiden Isolierkörperteile zu sorgen, die dabei exakt lagemäßig fixiert werden können.

Damit die Elastizität der Lasche bestmöglichst für das Verschließen der Isolierkörper-Anordnung genutzt werden kann, ist es gemäß Anspruch 16 von Vorteil, zumindest eine Noppe an der abdeckenden Schale anzubringen, die mit dem Bodenteil der Isolierkörper-Anordnung in Eingriff bringbar ist. Damit wird eine Relativbewegung zwischen der die Lasche aufweisenden, vorzugsweise abdeckenden Schalen und somit dem Bodenteil der Isolierkörper-Anordnung nicht zugelassen, so daß die Nachgiebigkeit der Lasche in einem größerem Umfang für die Verspannung der Isolierkörperteile herangezogen werden kann, als wenn die Noppe nicht vorhanden wäre. Ferner wird dadurch erreicht, daß durch den Verschlußmechnismus eines Innenkörpers, hier Behältnis, das Verschließen zweier starrer, keinen weiteren Verschlußmechanismus aufweisenden Außenkörper, hier Isolierkörper-Anordnung, verbessert wird und die durch den Laschenverschluß hervorgerufene Flexibilität besser kontrollierbar bzw. einstellbar ist. Generell wird durch das Vorhandensein der Noppe die Herstellung der Isolierkörper-Anordnung erleichtert, da die Toleranzen hinsichtlich der eingelegten Schalen im Verhältnis zu den an den Schalen anliegenden Isolierteile vergrößert werden können, weil die Lagefixierung beispielsweise zwischen Bodenteil der Isolierkörper-Anordnung und abdeckender Schale auf vorteilhafte Weise durch die Noppe bewerkstelligt wird. Die Herstellung der Isolierkörper-Anordnung wird auch dadurch erleichtert, daß erfindungsgemäß kein eigener, weiterer Verschlußmechanismus vorgesehen sein muß.

Um die Relativbewegung der Lasche hinsichtlich der durch das Ineinandergreifen der Noppe hervorgerufenen, lagefixierten Schale und Isolierteil am effektivsten zu unterbinden, können gemäß Anspruch 17 zwei Noppen seitlich der Lasche vorgesehen sein, wodurch die Beweglichkeit des Einfassungsrandabschnitts eingeschränkt wird, über den die Lasche über das Materialschanier verbunden ist, was somit einer verbesserten Kontrolle der Federkraftwirkung zugutekommt.

Wird gemäß einer weiteren Ausführungsform, die die Gestaltung der Einfassungsränder betrifft, der Einfassungsrand des Bodenteils mit einer Ausnehmung und der Einfassungsrand des Deckelteils mit einer die Ausnehmung teilweise ausfüllenden Vorsprung versehen, so kann gemäß Anspruch 19 die vorzugsweise in Längsrichtung des Einfassungsrandes des Bodenteils verlaufende Randfläche der Ausnehmung als Anlagefläche für die Noppe fungieren. Dies hat den Vorteil, daß beim Aufsetzen des Deckelteils der Isolierkörper-Anordnung auf einfache Weise ein für die Relativbewegung der Lasche nötige Spiel zwischen dem Deckel- und dem Bodenteil zur Verfügung gestellt werden kann, insbesondere im Hinblick auf das Hinterschnittmaß des Schnappeingriffs.

Weitere vorteilhaftere Ausgestaltungen sind Gegenstand der weiteren Patentansprüche.

Nachstehend wird anhand schematischer Zeichnungen ein Ausführungsbeispiel der Erfindung näher erläutert. Es zeigen:
- Fig. 1: die Draufsicht auf eine Ausgestaltung eines Deckelteils des Behältnisses - von unten betrachtet;
- Fig. 2: die Darstellung des Schnitts II-II in Figur l;
- Fig. 3: in etwas vergrößertem Maßstab die Darstellung des Schnitts gemäß III-III in Fig. 1;
- Fig. 4: in modifiziertem Maßstab die Ansicht "IV" in Figur l;
- Fig. 5: eine schematische perspektivische Ansicht einer Einzelheit der Isolierkörper-Anordnung im Bereich eines ersten Eingriffsbereichs zwischen Deckelteil und Bodenteil;
- Fig. 6: eine schematische perspektivische Ansicht des Verbindungsbereichs zwischen Deckelteil und Bodenteil der Isolierkörper-Anordnung, wobei dieser Bereich dem Verbindungsbereich gemäß Figur 5 gegenüberliegend angeordnet ist;
- Fig. 7: eine schematische Ansicht des Randflansches des Isolierkörper-Bodenteils gemäß Figur 6 bei einer Blickrichtung entsprechend "VII" in Figur 6;
- Fig. 8: in modifiziertem Maßstab die Ansicht "IV" in Figur 1 gemäß einer weiteren Ausführungsform der Erfindung; und
- Fig. 9: eine schematische perspektivische Ansicht einer Einzelheit der Isolierkörper-Anordnung im Bereich des ersten Eingriffsbereichs zwischen Deckelteil und Bodenteil gemäß einer weiteren Ausführungsform der Erfindung.

In Fig. 1 ist ein als Deckelteil 10 mit mehreren Vertiefungen ausgebildete Schale des Behältnisses von unten dargestellt. Im seitlichen Zwickelbereich 12 des Deckelteils 10 sind vorzugsweise auf einer Seite eine Lasche 14 und ein Loch 18 ausgebildet, die zum Öffnen des Behältnisses verwendet werden. Die Lasche 14 ist von dem Einfassungsrand 16 des Deckelteils 10 nach außen weg gerichtet. Gegenüberliegend zum Zwickelbereich 12 ist am Einfassungsrand 16 ebenfalls ein Verriegelungsabschnitt 20 ausgebildet. Wie in der Seitenansicht entlang des Schnitts II-II in Fig. 2 deutlicher zu sehen ist, weist dieser Verriegelungsabschnitt 20 einen Haken 22 als Hintergriff auf, in den der Einfassungsrand 24 der anderen Schale, die als deckungsgleiches Bodenteil 30 ausgebildet ist, eingehängt werden kann. Das Boden- und das Deckelteil 10, 30 werden über eine Dichtung 26 abgedichtet.

In Fig. 3 ist die Seitenansicht gemäß Schnitt III-III dargestellt, bei der die vorteilhafte Ausbildung der Lasche 14 deutlicher in einem vergrößerten Maßstab veranschaulicht ist. Die Lasche 14 weist einen Stegabschnitt 32, einen Hakenabschnitt 28 und einen Betätigungsabschnitt 34 auf, wobei die Lasche in Höhe des Hakenabschnitts 28 einen Knick hat. Der Betätigungsabschnitt 34 bildet somit mit dem Stegabschnitt 32 einen stumpfen Winkel, vorzugsweise im Bereich zwischen 140 bis 170 Grad. Die Stärke des Stegabschnitts 32 ist im Bereich der Lasche 14 um das Maß WT schwächer als im verbleibenden umlaufenden Stegabschnitt des Einfassungsrands 16 ausgebildet. Nachdem das Bodenteil 30 im Verriegelungsabschnitt 20 in den Haken 22 eingehängt ist, wird der Einfassungsrand 24 des Bodenteils 30 hinter den Hakenabschnitt 28 der Lasche 14 gedrückt, wodurch das Behältnis geschlossen ist.

In Figur 4 ist die Lasche 14 in Seitenansicht gemäß Ansicht IV in Fig. 1 in einem anderen Maß dargestellt. Vorzugsweise weist die Lasche 14 einen Durchbruch 36 auf, so daß sich zu beiden Seiten dieses Durchbruchs 36 jeweils ein Materialscharnier 38 ausbildet. Der Durchbruch 36 ist vorzugsweise als Langloch ausgebildet. Über die Stärke der Materialscharniere 38 kann die Elastizität der Lasche 14 gesteuert werden. Vorzugsweise liegt der Festpunkt der Scharniere 38 ober- und außerhalb des Stegabschnitts 32, so daß die Steifigkeit des Einfassungsrandes 16 des Deckelteils 10 unbeeinflußt bleibt, wodurch eine gleichbleibende Dichtigkeit durch den Einfassungsrand 16 gewährleistet werden kann.

In Figur 5 ist in perspektivischer Ansicht eine Isolierkörper-Anordnung 40 mit Boden- und Deckelteil 44, 46 gezeigt, die einen ersten Bereich 42 zum formschlüssigen Zusammenfügen aufweist. Dieser erste Bereich ist in Form einer Schwalbenschwanzverbindung vorzugsweise in den Einfassungsrändern 48 des Boden- und des Deckelteils 44, 46 ausgebildet. Die Führungsflächen der Schwalbenschwanzverbindung verlaufen hierbei parallel zur Nachgiebigkeitsrichtung der Lasche, d.h die Führungsflächen sind so gelegt, daß eine Relativverschiebung der in Eingriff stehenden Teile parallel zur Nachgiebigkeitsrichtung der Lasche ermöglicht ist. Beim Auflegen der Isolierkörperanordnung 40 an das Behältnis kommt der Schwalbenschwanz 50 des Deckelteils 46 mit dem Betätigungsabschnitt 34 der Lasche 14 in Anlagekontakt.

In Figur 6 ist in perspektivischer Ansicht der zweite Bereich der Isolierkörper-Anordnung 40, insbesondere die Einfassungsränder 48 des Boden- und des Deckelteils 44, 46 mit einem als Schnappverbindung ausgelegten Formschluß zwischen den beiden Teilen dargestellt. Der Einfassungsrand des Deckelteils 44 weist einen Vorsprung 54 auf, der vorzugsweise trapez- bzw. pyramidenstumpförmig ausgebildet ist, so daß die Seitenflächen des Vorsprungs 54 einen Winkel β mit der Vertikalen einschließen. Der Einfassungsrand 48 des Bodenteils 44 weist eine zu dem Vorsprung 54 in komplementärer Form ausgebildete Ausnehmung 62 auf. Um einen Schnappverschluß zu realisieren, sind die Seitenflächen des Vorsprungs 54 mit zumindest einer Mulde 56 ausgebildet, die die auf den Seitenflächen der komplentären Form im Einfassungsrand des Bodenteils ausgebildeten Fortsätze 58 in sich aufnehmen können. Die Fortsätze 58 sind vorzugsweise halbkugelförmig ausgebildet. Um das Deckelteil vom Bodenteil zu lösen, ist im Einfassungsrand des Deckelteils eine Ausnehmung 60 vorgesehen, in die der Daumen eingeführt wird, während zumindest ein weiterer Finger an dem vorzugsweise den Einfassungsrand durchdringenden Vorsprung 54 angreift.

Fig. 7 zeigt eine Draufsicht des Einfassungsrandes 48 des Bodenteils gemäß der Pfeilrichtung "VII". Um die Schnappfunktion der eben beschriebenen Schnappverbindung zu unterstützen, bilden die Seitenflächen der Ausnehmung 62 in dem Bodenteil - wie in Fig. 7 gezeigt - einen sich nach außen öffnenden Winkel α.

In Fig. 8 ist eine weitere Ausführungsform der Erfindung dargestellt, die die Lasche 114 (gleichen Komponenten mit gleicher Funktion wurde ein "l" vorangestellt) mit zwei seitlich angeordneten Noppen 170 versehen ist. Diese Noppen 170 dienen dazu, eine Lagefixierung beispielsweise zwischen dem Bodenteil 144 der Isolierkörper-Anordnung 140 herzustellen, um die durch die Elastizität der Lasche 114 bereitgestellte Verspannung der Isolierkörper-Anordnung besser ausnutzen, besser kontrollieren und einstellen zu können.

Es sollte hervorgehoben werden, daß der vorzugsweise als Schwalbenschwanzverbindung ausgebildete erste Bereich 42 auch jede andere Form der Verbindung aufweisen kann.

So kann beispielsweise gemäß der weiteren in Fig. 9 dargestellten Ausführungsform der vorliegenden Erfindung der erste Bereich 142 im Einfassungsrand 148 des Bodenteils 144 eine Ausnehmung 172 und im Einfassungsrand 148 des Deckelteils 146 einen die Ausnehmung 172 teilweise ausfüllenden Vorsprung 150 aufweisen, so daß sich eine vorzugsweise in Längsrichtung des Einfassungsrands 148 des Bodenteils 144 erstreckende Randfläche 176 der Ausnehmung 172 ausbildet, die als Anlagefläche 174 für die Noppe 170 fungiert. Eine vorteilhafte Anlagestelle der Noppen ist in Fig. 9 durch die dunkel hervorgehobene Kennzeichnung angedeutet. Mit dieser Ausgestaltung des ersten Bereichs 142 wird weiterhin gewährleistet, daß das Deckelteil 146 der Isolierkörper-Anordnung 140 um das Hinterschnittmaß des Schnappeingriffs verschoben werden kann. Um die Isolierteile ineinandergreifen zu lassen, können auf einfache Weise an den Seitenflächen 177 des Vorsprungs 150 Rasthaken 178 vorgesehen sein, deren Gegenlager 180 an den seitlichen Rändern der Ausnehmung 172 in dem Einfassungsrand 148 angebracht sind. Diese Lage der Rasthaken 178 und deren Gegenlager ermöglicht es, die äußere glatte Form der Isolierkörper-Anordnung beizubehalten, da die Rasthaken und dessen Gegenlager vollständig im geschlossenen Zustand der Isolierkörper-Anordnung integriert wurde.

Es sollte darüberhinaus hervorgehoben werden, daß der in Figur 6 gezeigte Vorsprung 54 nicht vertikal ausgerichtet sein muß, sondern auch horizontal ausgerichtet sein kann, wobei sich dann allerdings die Seitenflächen des Vorsprungs nach außen hin öffnen müssen (s. Fig.7). Auch kann mit dieser Ausgestaltung der Schnappverbindung der Einfassungsrand 148 des Boden- und des Deckelteils hintereinander in einer horizontalen Ebene angeordnet werden bzw. der Einfassungsrand 148 des Bodenteils 144 kann dann den Einfassungrand 148 des Deckelteils 146 umfassen.

## Patentansprüche

1. Aus zwei Schalen bestehendes Behältnis insbesondere für Speisen, bei dem die Schalen deckungsgleich übereinander anordenbar und miteinander lösbar verriegelbar sind, indem am umlaufenden Einfassungsrand der einen Schale über ein Materialscharnier zumindest eine Lasche einstückig angeformt ist, die mit einem Hakenabschnitt in Hintergriff mit dem Einfassungsrand der anderen Schale bringbar ist und einen Betätigungsabschnitt hat, dadurch gekennzeichnet, daß der Betätigungsabschnitt (34) schräg nach außen verläuft und zur Verriegelung eines das Behältnis umgebenden Isolierkörpers dient, indem der Betätigungsabschnitt (34) gegen die Innenwandung des Isolierkörpers gedrückt wird.

2. Behältnis nach Anspruch 1, dadurch gekennzeichnet, daß die Lasche (14; 114) sich mit einem Stegabschnitt (32) vom Einfassungsrand (16) der einen Schale in Richtung auf die andere Schale zu erstreckt und in Höhe des Hakenabschnitts (28) einen Knick hat.

3. Behältnis nach Anspruch 2, dadurch gekennzeichnet, daß der Knick so gestaltet ist, daß zwischen Stegabschnitt (32) und Betätigungsabschnitt (34) ein stumpfer Winkel eingeschlossen wird.

4. Behältnis nach Anspruch 2 oder 3, dadurch gekennzeichnet, daß der Stegabschnitt (32) zur Ausbildung eines Materialscharnierpaares (38; 138) einen Durchbruch (36; 136) hat.

5. Behältnis nach Anspruch 4, dadurch gekennzeichnet, daß der Durchbruch (36; 136) die Form eines Langlochs hat.

6. Behältnis nach Anspruch 5, dadurch gekennzeichnet, daß sich der Hakenabschnitt (28) im wesentlichen über die gesamte Länge des Durchbruchs (36; 136) erstreckt.

7. Behältnis nach einem der Ansprüche 1 bis 6, dadurch gekennzeichnet, daß die Elastizität des Materialscharniers (38; 138) über die Wandstärke des Stegabschnitts (32; 132) steuerbar ist.

8. Behältnis nach einem der Ansprüche 1 bis 7, dadurch gekennzeichnet, daß das Materialscharnier (38; 138) außerhalb des Einfassungsrands (16), vorzugsweise außerhalb des Stegabschnitts (32; 132) liegt.

9. Behältnis nach einem der Ansprüche 1 bis 8, dadurch gekennzeichnet, daß dem Betätigungsabschnitt (34) gegenüberliegend ein Verriegelungsabschnitt (20) vorgesehen ist, der mit einem Haken (22) in Hintergriff mit dem Einfassungsrand (24) der anderen Schale bringbar ist.

10. Behältnis nach einem der Ansprüche 1 bis 9, dadurch gekennzeichnet, daß das Behältnis von einer Isolierkörper-Anordnung (40; 140) umschlossen ist.

11. Behältnis nach Anspruch 10, dadurch gekennzeichnet, daß die Isolierkörper-Anordnung (40; 140) ein Bodenteil (44; 144) und ein Deckelteil (46; 146) zur formschlüssigen Aufnahme der Schalen aufweist.

12. Behältnis nach Anspruch 10 oder 11, dadurch gekennzeichnet, daß der Betätigungsabschnitt (34; 134) als Feder für den Verschluß der Isolierkörper-Anordnung (40; 140) wirkt.

13. Behältnis nach einem der Ansprüche 10 bis 12, dadurch gekennzeichnet, daß die Isolierkörper-Anordnung (40; 140) im Bereich der Trennfuge zwischen Boden- und Deckelteil (44, 46; 144, 146) einen ersten und einen zweiten Bereich (42, 52; 142, 152) aufweist, in dem die Teile (44, 46; 144, 146) formschlüssig ineinandergreifen.

14. Behältnis nach Anspruch 13, dadurch gekennzeichnet, daß der zweite Bereich (52, 152) einen vorzugsweise trapez- oder pyramidenstumpfförmigen Vorsprung (54; 154) aufweist, der in eine komplementäre Ausnehmung (62; 162) unter Ausbildung einer Schnappverbindung einrastbar ist.

15. Behältnis nach Anspruch 13 oder 14, dadurch gekennzeichnet, daß der erste Bereich (42) in Form einer Schwalbenschwanzverbindung ausgebildet ist, deren Führungsflächen so gelegt sind, daß eine Relativverschiebung der in Eingriff stehenden Teile parallel zur Nachgiebigkeitsrichtung der Lasche (14) ermöglicht ist.

16. Behältnis nach Anspruch 13 oder 14, dadurch gekennzeichnet, daß an der abdeckenden Schale zumindest eine Noppe (170) angebracht ist, die beim Schließen des Behältnisses mit dem Bodenteil (144) der Isolierkörper-Anordnung (140) in Eingriff bringbar ist.

17. Behältnis nach Anspruch 16, dadurch gekennzeichnet, daß zwei Noppen (170) seitlich der Lasche (114) angebracht sind.

18. Behältnis nach Anspruch 17, dadurch gekennzeichnet, daß der erste Bereich (142) im Einfassungsrand (148) des Bodenteils (144) eine Ausnehmung (172) und im Einfassungsrand (148) des Deckelteils (146) einen die Ausnehmung (172) teilweise ausfüllenden Vorsprung (150) aufweist.

19. Behältnis nach Anspruch 18, dadurch gekennzeichnet, daß die vorzugsweise in Längsrichtung des Einfassungsrandes (148) des Bodenteils (144) verlaufende Randfläche (176) der Ausnehmung (172) als Anlagefläche (174) für die Noppe (170) fungiert.

20. Behältnis nach einem der Ansprüche 18 oder 19, dadurch gekennzeichnet, daß an zumindest einer Seitenfläche (177) des Vorsprungs (150) ein Rasthaken (178) vorgesehen ist, dessen Gegenlager (180) an den seitlichen Rändern der Ausnehmung (172) in dem Einfassungsrand (148) positioniert ist.

21. Behältnis nach einem der Ansprüche 15 bis 20, dadurch gekennzeichnet, daß der Vorsprung (154) sich im wesentlichen horizontal erstreckt und teilsweise von dem Einfassungsrand (148) des Deckelteils (146) vorsteht.

## Claims

1. A container comprised of two shells, in particular for foodstuffs, wherein the shells may coincidingly be placed on top of each other, and may releasably be locked to each other in that a tab is integrally provided at the continuous peripheral rim of one of the shells through the intermediary of a material hinge, which tab may be taken to reach around the peripheral rim of the other shell with a hook portion thereof and has an operating portion, characterised in that said operating portion (34) extends obliquely in an outward direction and serves to lock an insulating body enclosing the container in that said operating portion (34) is pressed against the inner wall of said insulating body.

2. A container according to claim 1, characterised in that said tab (14; 114) extends with one web portion (32) from said peripheral rim (16) of one of the shells in a direction toward the other shell and includes a bend at the height of said hook portion (28).

3. A container according to claim 2, characterised in that said bend is designed such that said web portion (32) and said operating portion (34) define an obtuse angle between each other.

4. A container according to claim 2 or 3, characterised in that said web portion (32) includes an opening (36; 136) such as to establish a pair of material hinges (38; 138).

5. A container according to claim 4, characterised in that said opening (36; 136) is an oblong hole.

6. A container according to claim 5, characterised in that said hook portion (28) substantially extends over the entire length of said opening (36; 136).

7. A container according to any one of claims 1 to 6, characterised in that the elasticity of said material hinge (38; 138) is adjustable by way of the wall thickness of said web portion (32; 132).

8. A container according to any one of claims 1 to 7, characterised in that said material hinge (38; 138) is positioned externally of said peripheral rim (16), preferably externally of said web portion (32; 132).

9. A container according to any one of claims 1 to 8, characterised in that, opposite said operating portion (34), a locking portion (20) is provided which can be taken to reach around said peripheral rim (24) of the other shell through a hook (22).

10. A container according to any one of claims 1 to 9, characterised in that the container is enclosed by an insulating body arrangement (40; 140).

11. A container according to claim 10, characterised in that said insulating body arrangement (40; 140) includes a bottom part (44; 144) and a lid part (46; 146) for fittingly receiving the shells.

12. A container according to claim 10 or 11, characterised in that said operating portion (34; 134) acts as a spring for closing said insulating body arrangement (40; 140).

13. A container according to any one of claims 10 to 12, characterised in that said insulating body arrangement (40; 140) in the range of the separating line between bottom and lid parts (44, 46; 144, 146) includes first and second regions (42, 52; 142, 152) wherein said parts (44, 46; 144, 146) are in positive engagement with each other.

14. A container according to claim 13, characterised in that said second region (52; 152) includes a projection (54; 154), preferably having the shape of a trapezoid or truncated pyramid, which may be made to lock into place in a complementary opening (62; 162) such as to form a snap connection.

15. A container according to claim 13 or 14, characterised in that said first region (42) has the form of a dovetail connection, the guide surfaces of which are designed such that a relative displacement of the engaging parts in parallel with the yielding direction of said tab (14) is enabled.

16. A container according to claim 13 or 14, characterised in that on the covering shell at least one knob (170) is provided which may be taken into engagement with said bottom part (144) of said insulating body arrangement (140) during closing of the container.

17. A container according to claim 16, characterised in that two knobs (170) are provided laterally of said tab (114).

18. A container according to claim 17, characterised in that said first region (142) in said peripheral rim (148) of said bottom part (144) includes an opening (172) and in said peripheral rim (148) of said lid part (146) includes a projection (150) partly filling said opening (172).

19. A container according to claim 18, characterised in that the edge surface (176) of said opening (172), which preferably extends in the longitudinal direction of said peripheral rim (148) of said bottom part (144), serves as a contact surface (174) for said knob (170).

20. A container according to any one of claims 18 or 19, characterised in that on least at one side surface (177) of said projection (150) a catch (178) is provided, the abutment (180) of which is positioned at the lateral edges of said opening (172) in said peripheral rim (148).

21. A container according to any one of claims 15 to 20, characterised in that said projection (154) extends substantially horizontally and partly projects from said peripheral rim (148) of said lid part (146).

## Revendications

1. Récipient comprenant deux cuvettes, notamment pour des aliments, dans le cas duquel les cuvettes peuvent être placées de manière coïncidente l'une au-dessus de l'autre et verrouillées l'une avec l'autre d'une manière détachable par la formation, à l'extrémité du bord entourant de l'une des cuvettes, par une charnière de matière d'au moins une bride de fixation solidaire pouvant être amenée à s'accrocher à une section de crochet à l'extrémité de bord de l'autre cuvette et ayant une section d'actionnement, caractérisé en ce que la section d'actionnement (34) s'étend obliquement vers l'extérieur et sert à verrouiller un corps isolant entourant le récipient, la section d'actionnement (34) étant pressée contre la paroi intérieure du corps isolant.

2. Récipient selon la revendication 1, caractérisé en ce que la bride de fixation (14; 114) s'étend dans une section d'âme (32) de l'extrémité de bord (16) d'une cuvette vers l'autre cuvette et présente un pli à la hauteur de la section de crochet (28).

3. Récipient selon la revendication 2, caractérisé en ce que le pli est façonné de manière à inclure entre la section d'âme (32) et la section d'actionnement (34) un angle obtus.

4. Récipient selon la revendication 2 ou 3, caractérisé en ce que la section d'âme (32) présente un percement (36; 136) pour former une paire de charnières de matière (38; 138).

5. Récipient selon la revendication 4, caractérisé en ce que le percement (36; 136) présente la forme d'un trou oblong.

6. Récipient selon la revendication 5, caractérisé en ce que la section de crochet (28) s'étend sensiblement sur toute la longueur du percement (36; 136).

7. Récipient selon l'une quelconque des revendications 1 à 6, caractérisé en ce que l'élasticité de la charnière de matière (38; 138) s'établit en fonction de l'épaisseur de la section d'âme (32; 132).

8. Récipient selon l'une quelconque des revendications 1 à 7, caractérisé en ce que la charnière de matière (38; 138) se trouve à l'extérieur de l'extrémité de bord (16), de préférence à l'extérieur de la section d'âme (32; 132).

9. Récipient selon l'une quelconque des revendications 1 à 8, caractérisé en ce qu'en face de la section d'actionnement (34) une section de verrouillage (20) est prévue qui peut être amenée à s'accrocher par un crochet (22) à l'extrémité de bord (24) de l'autre cuvette.

10. Récipient selon l'une quelconque des revendications 1 à 9, caractérisé en ce que le récipient est entouré d'un dispositif de corps isolant (40; 140).

11. Récipient selon la revendication 10, caractérisé en ce que le dispositif de corps isolant (40; 140) présente une partie de fond (44; 144) et une partie de couvercle (46; 146) pour recevoir à engagement positif les cuvettes.

12. Récipient selon la revendication 10 ou 11, caractérisé en ce que la section d'actionnement (34; 134) agit comme ressort pour la fermeture du dispositif de corps isolant (40; 140).

13. Récipient selon l'une quelconque des revendications 10 à 12, caractérisé en ce que le dispositif de corps isolant (40; 140) présente dans la zone de la fente de séparation entre la partie de fond et la partie de couvercle (44, 46; 144, 146) une première et une seconde section (42, 52; 142, 152) où les parties (44, 46; 144, 146) s'engrènent à engagement positif.

14. Récipient selon la revendication 13, caractérisé en ce que la seconde section (52, 152) présente une saillie de préférence trapézoïdale ou en forme de tronc de pyramide (54; 154), qui peut être fait prendre l'encoche dans un creux complémentaire (62; 162) par la formation d'un raccord encliquetable.

15. Récipient selon la revendication 13 ou 14, caractérisé en ce que la première section (42) est façonnée en forme d'un raccord à queue d'aronde dont les surfaces de guide sont disposées de manière qu'une translation relative des parties en prise parallèlement à la direction d'élasticité de la bride de fixation (14) est possible.

16. Récipient selon la revendication 13 ou 14, caractérisé en ce qu'à la cuvette de couverture au moins une nope (170) est disposée qui peut être amenée à contacter la partie de fond (144) du dispositif de corps isolant (140) quand ledit récipient est fermé.

17. Récipient selon la revendication 16, caractérisé en ce que deux nopes (170) sont disposées au côté de la bride de fixation (114).

18. Récipient selon la revendication 17, caractérisé en ce que la première section (142) présente dans l'extrémité de bord (148) de la partie de fond (144) un creux (172) et dans l'extrémité de bord (148) de la partie de couvercle (146) une saillie (150) remplissant partiellement le creux (172).

19. Récipient selon la revendication 18, caractérisé en ce que la surface de bord (176) du creux (172), s'étendant de préférence dans la direction longitudinale de l'extrémité de bord (148) de la partie de fond (144) sert de surface d'appui (174) pour la nope (170).

20. Récipient selon l'une des revendications 18 ou 19, caractérisé en ce qu'au moins à une surface latérale (177) de la saillie (150) un crochet d'arrêt (178) est prévu dont la butée (180) est positionnée aux bords latéraux du creux (172) dans l'extrémité de bord (148).

21. Récipient selon l'une quelconque des revendications 15 à 20, caractérisé en ce que la saillie (154) s'étend sensiblement horizontalement et est partiellement en saillie par rapport à l'extrémité de bord (148) de la partie de couvercle (146).
